# FASCICULE DE BREVET EUROPEEN

(11) **EP 0 491 579 B1**
(45) Date de publication et mention de la délivrance du brevet: **14.02.1996**
(21) Numéro de dépôt: 91403050.7
(22) Date de dépôt: 14.11.1991
(51) Int. Cl.: A45D 40/06

(54) **Dispositif pour appliquer un produit pâteux, notamment un produit cosmétique tel que du rouge à lèvres, et élément tubulaire pour un tel dispositif**
Vorrichtung zum Anwenden eines pastenförmigen Produktes, insbesondere eines kosmetischen Produktes, z.B. ein Lippenstift sowie ein rohrförmiges Bauteil für eine solche Vorrichtung
Device for applying a pasty product, particularly a cosmetic product such as a lipstick, and tubular element for such a device

(30) Priorité: 19.12.1990 FR 9015935
(43) Date de publication de la demande: 24.06.1992
(73) Titulaire: L'OREAL, F-75008 Paris (FR)
(72) Inventeur: Gueret, Jean-Louis, F-75018 Paris (FR)
(74) Mandataire: Peuscet, Jacques

(56) Documents cités:
- WO-A-86/03658
- DE-U- 9 105 543
- FR-A- 1 501 043
- GB-A- 1 118 889
- US-A- 4 690 578

## Description

L'invention est relative à un dispositif pour appliquer un produit pâteux, notamment un produit cosmétique tel que du rouge à lèvres, présenté sous forme de bâton, dispositif du genre de ceux qui comprennent : un élément tubulaire à glissière, dans lequel est montée coulissante une cupule destinée à recevoir le bâton de produit et comportant au moins un ergot engagé dans la glissière ; une enveloppe cylindrique, dans la paroi de laquelle est prévue au moins une rainure en hélice, cette enveloppe étant emmanchée sur l'élément tubulaire et étant retenue, sur ce dernier, par des moyens de butée à ses deux extrémités axiales, le(ou les) ergot(s) de la cupule étant engagé(s) dans la(les) rainure(s) en hélice de l'enveloppe ; et éventuellement une chemise extérieure notamment métallique, dans laquelle l'enveloppe est bloquée, tandis que l'élément tubulaire peut tourner par rapport auxdites enveloppe et chemise, le mécanisme étant tel que lorsque l'on fait tourner l'élément tubulaire par rapport à l'enveloppe, la coopération du (ou des) ergot(s) de la cupule avec l'hélice provoque un mouvement axial de la cupule et la sortie ou la rentrée du bâton du produit, selon le sens de rotation, par une extrémité de sortie de l'élément tubulaire.

Le dispositif est généralement muni d'un capuchon amovible protecteur supporté par la chemise extérieur ou par un étui protecteur qui entoure au moins partiellement le dispositif selon l'axe.

En raison des variations des cotes dimensionnelles des pièces de ce dispositif, notamment de l'élément tubulaire et de l'enveloppe, variations dimensionnelles inévitables dans une fabrication de grande série, on est amené à prévoir des tolérances de fabrication conduisant, dans certains cas de montage, à des jeux relativement importants. Le dispositif est alors relativement libre et du fait des jeux présents, l'élément tubulaire peut se déplacer légèrement par rapport à l'enveloppe ; il en résulte une commande du déplacement du produit pâteux qui manque de précision. En outre, le jeu existant donne à l'utilisateur une impression défavorable quant à la qualité du produit.

Diverses solutions ont été proposées jusqu'à ce jour pour réduire ces inconvénients, notamment l'utilisation de graisse épaisse, mais elles n'en donnent pas entière satisfaction.

Dans WO-A 86/03658, on a proposé de réduire les jeux de fonctionnement au moyen d'éléments disposés sur des arcs de cercle d'environ 15°, donc non annulaires ou à l'aide d'une pièce torique rapportée.

GB-A 1 118 889 concerne un dispositif de freinage de la manoeuvre d'un dispositif analogue au moyen de trois surépaisseurs radiales, lesquelles, lors d'un mouvement rotatif, provoquent dans la paroi amincie située en vis-à-vis, une déformation qui se déplace au fur et à mesure de la rotation.

FR-A 1 501 043 concerne un dispositif de freinage d'un éventuel mouvement spontané du dispositif lorsque l'ensemble est en position fermée, les moyens utilisés étant essentiellement situés dans le couvercle.

L'invention a pour but de fournir un dispositif pour appliquer un produit pâteux, du genre défini précédemment, qui réponde mieux que jusqu'à présent aux diverses exigences de la pratique et qui, notamment, ne présente plus, ou à un degré moindre, les inconvénients rappelés ci-dessus. On souhaite, en outre, qu'un tel dispositif soit d'une fabrication simple et économique et assure un fonctionnement "onctueux".

La présente invention a, en conséquence, pour objet un dispositif pour appliquer un produit pâteux, notamment un produit cosmétique tel que du rouge à lèvres, présenté sous forme de bâton, comprenant : un élément tubulaire à glissière(s), dans lequel est montée coulissante une cupule destinée à recevoir le bâton de produit et comportant au moins un ergot engagé dans la glissière ; une enveloppe cylindrique, dans la paroi de laquelle est prévue au moins une rainure en hélice, cette enveloppe étant emmanchée sur l'élément tubulaire et étant retenue, sur ce dernier, par des moyens de butée à ses deux extrémités axiales, le(ou les) ergot(s) de la cupule étant engagé(s) dans la(les) rainure(s) en hélice de l'enveloppe ; et, éventuellement, une chemise extérieure , dans laquelle l'enveloppe est bloquée pour former avec elle un ensemble (E), l'élément tubulaire étant susceptible de tourner par rapport audit ensemble (E), le mécanisme étant tel que, lorsque l'on fait tourner l'élément tubulaire par rapport à l'enveloppe , la coopération du(ou des) ergot(s) de la cupule avec l'hélice de la(ou des) rainures(s) provoque un mouvement axial de la cupule et la sortie ou la rentrée du baton de produit, selon le sens de rotation, par une extrémité de sortie de l'élément tubulaire, l'élément tubulaire étant équipé, sur sa paroi extérieure, vers son extrémité éloignée de l'extrémité de sortie, de moyens de butée inférieure propres à prendre appui contre le bord adjacent de l'enveloppe cylindrique et/ou de la chemise , lorsque celles-ci ont été emmanchées sur l'élément tubulaire, l'enveloppe étant maintenue, suivant une direction parallèle à la direction axiale, entre lesdits moyens de butée inférieure et des moyens de butée supérieure prévus à l'autre extrémité de l'élément tubulaire , au moins un moyen de rattrapage de jeu et de freinage du mécanisme étant interposé entre l'élément tubulaire et l'ensemble (E), caractérisé par le fait que le moyen de rattrapage de jeu et de freinage est disposé entre l'élément tubulaire et l'enveloppe, dans la zone comprise entre les moyens de butée inférieure et l'extrémité de la(ou des) rainure(s) en hélice, qui en est la plus proche, ladite extrémité de rainure(s) étant plus voisine de l'extrémité de sortie, que ne le sont les moyens de butée inférieure, que ce moyen de rattrapage de jeu et de freinage comporte une gorge annulaire de section droite semi-circulaire coopérant à frottement avec un organe mâle, qui y pénètre, la gorge étant pratiquée dans l'enveloppe et l'organe mâle étant porté par l'élément tubulaire.

Avantageusement, l'organe mâle peut être un jonc annulaire, continu ou discontinu ; la section droite de la gorge peut être semi-circulaire, celle du jonc étant triangulaire, la pointe du triangle s'appuyant au fond de ladite gorge ; en variante, on peut prévoir que le jonc est constitué de deux lamelles flexibles s'appuyant sur le fond de la gorge.

Le dispositif est de préférence muni d'un capot amovible protecteur supporté par un étui protecteur qui entoure tout le mécanisme ou par la chemise extérieure permet d'assurer l'étanchéité du dispositif. Le capot comporte, avantageusement, une pièce d'étanchéité interne qui vient en frottement étanche sur la chemise extérieure. Cette pièce d'étanchéité peut également avantageusement comporter une double étanchéité obtenue grâce à une double jupe qui vient en serrage.

Pour mieux faire comprendre l'objet de l'invention, on va en décrire maintenant, à titre d'exemple purement illustratif et non limitatif, quatre modes de réalisation représentés sur le dessin annexé.

Sur ce dessin :
- la figure 1 représente, en coupe axiale, un dispositif selon l'invention pour appliquer un rouge à lèvres, le moyen de rattrapage de jeu et de freinage faisant l'objet d'un détail A représenté à grande échelle ;
- la figures 2 représent une autre variante du dispositif selon l'invention, les moyens de rattrapage de jeu et de freinage étant représentés à grande échelle dans une loupe désignée par A.
- la figure 3 représente le dispositif illustré sur la figure 2 comportant un capuchon assurant l'étanchéité.

La constitution générale du dispositif selon les variantes représentées sur le dessin est exactement la même ; seuls changent, d'une variante à l'autre, les moyens de rattrapage de jeu et de freinage, qui sont utilisés. On a donc repris pour les variantes les mêmes numéros de référence, en ce qui concerne les éléments qui se retrouvent à l'identique ; et on ne fera ci-après qu'une seule description du dispositif, cette description étant valable pour les variantes et étant ensuite complétée, pour chacune des variantes, par la description détaillée des moyens de rattrapage de jeu et de freinage adoptés spécifiques à chaque variante.

Le dispositif représenté sur les quatre figures est destiné à appliquer un rouge à lèvres, présenté sous la forme d'un bâton 2 : ce dispositif est désigné par 1 dans son ensemble.

Le dispositif 1 comprend un élément tubulaire 3, dans lequel sont prévues deux glissières 4, 5, diamétralement opposées, constituées par des fentes traversant la paroi de l'élément 3. Les extrémités supérieures des glissières 4 et 5 sont ouvertes. Les deux glissières 4 et 5 sont fermées à leur extrémité inférieure située du côté de l'embase 7 de l'élément tubulaire 3. L'embase 7 est solidaire d'un étui externe 6 qui entoure tout le mécanisme et qui supporte un capuchon amovible protecteur 6a. Les glissières 4 et 5 sont rectilignes et bordées par deux génératrices de l'élément tubulaire 3, qui est cylindrique.

Une cupule 9 destinée à recevoir le bâton 2 est montée coulissante dans l'élément tubulaire 3 ; cette cupule comporte deux ergots 10,11 diamétralement opposés, engagés, respectivement, dans les glissières 4 et 5. Les ergots 10 et 11 font saillie radialement vers l'extérieur d'une distance suffisante pour traverser complètement les glissières 4 et 5 et faire saillie au-delà de la surface extérieure de l'élément 3.

Une enveloppe cylindrique 12 est emmanchée sur l'élément tubulaire 3 et est retenue sur ce dernier par des moyens de butée à ses deux extrémités axiales. L'enveloppe 12 comporte, dans sa paroi, deux rainures 13, 14 en hélice, décalées de 180° l'une par rapport à l'autre. Ces rainures 13, 14 sont formées par des gorges pratiquées dans l'épaisseur de la paroi de l'enveloppe 12 ; ces gorges sont fermées à leurs extrémités. Les ergots 10 et 11 sont engagés, par leurs extrémités radiales extérieures, dans les rainures 13 et 14.

L'élément tubulaire 3, la cupule 9 et l'enveloppe 12 sont réalisés en matière plastique. L'enveloppe 12 est bloquée, notamment par introduction à force ou par collage, dans une chemise métallique extérieure 15, dont l'extrémité 16, opposée à l'orifice de sortie 17 de l'élément tubulaire 3, est reçue dans un évidement annulaire 18 ménagé sur la base 12a de l'enveloppe 12. L'élément 3, l'embase 7 et l'étui externe 6 sont montés libres en rotation par rapport à l'enveloppe 12 et à la chemise 15.

Il apparaît immédiatement qu'en agissant sur l'étui 6, pour le faire tourner, ainsi que l'élément 3, par rapport à l'enveloppe 12 et à la chemise 15, on provoque un mouvement axial de montée ou de descente de la cupule 9 et du bâton 2, selon le sens de rotation, du fait de la coopération des ergots 10, 11 avec les rainures 13, 14 en hélice.

Des butées sont prévues sur l'élément tubulaire 3. Une butée supérieure est formée par une collerette 19 faisant saillie radialement vers l'extérieur, entourant l'orifice de sortie 17 de l'élément tubulaire 3. Le bord 20 de la chemise 15 est rabattu au-dessus de cette collerette 19 et délimite un orifice de passage de même diamètre que celui de l'orifice 17. L'enveloppe 12, à contour circulaire fermé, a un diamètre intérieur sensiblement égal au diamètre extérieur de l'élément 3, au-dessous de la collerette 19 ; le diamètre extérieur de l'enveloppe 12 est légèrement supérieur à celui de la collerette 19. Le diamètre de l'embase 7 est supérieur au diamètre extérieur de l'enveloppe 12 et est environ égal au diamètre extérieur de la chemise 15.

L'enveloppe 12 est montée sur l'élément tubulaire 3 par enclipsage ou claquage. Pour cela, l'enveloppe 12 est enfilée sur l'extrémité de l'élément tubulaire 3 muni de sa collerette 19. Du fait de la présence des extrémités supérieures ouvertes des glissières 4 et 5 dans cette collerette 19, l'élément tubulaire 3 peut être déformé et le diamètre de la collerette 19 peut être réduit de manière à pénétrer dans l'enveloppe 12. Lorsque cette enveloppe 12 a été suffisamment enfoncée, la collerette 19 sort de cette enveloppe et reprend ses dimensions primitives ; l'extrémité axiale voisine de l'enveloppe 12 se trouve alors en butée contre ladite collerette 19, qui constitue la butée supérieure.

Les moyens de butée inférieure, prévus sur l'élément 3 vers son extrémité éloignée de l'orifice de sortie 17, sont constitués par un redent annulaire 21 propre à prendre appui contre le bord voisin 22 de l'enveloppe cylindrique 12, lorsque celle-ci a été emmanchée sur l'élément 3 ; l'enveloppe 12 est donc maintenue axialement entre la collerette 19 et le redent 21.

On va maintenant décrire en détail pour chacune des quatre variantes représentées sur les quatre figures du dessin, la nature du moyen de rattrapage de jeu et de freinage, qui est utilisé dans chacune de ces quatre variantes.

Dans la variante de la figure 1, le moyen de rattrapage de jeu et de freinage est réalisé par la coopération d'une gorge annulaire 101 pratiquée à la base de l'enveloppe 12, dans la zone qui se trouve entre l'extrémité inférieure de ladite enveloppe et l'extrémité inférieure des rainures hélicoïdales 13 , 14, avec un jonc annulaire 102 porté par l'élément tubulaire 3. Le jonc 102 est disposé entre la base des glissières 4 et 5 d'une part, et le redent annulaire 21, d'autre part. Le jonc 102 a une section droite triangulaire ; la gorge 101 a une section droite en forme de demi-cercle. Le jonc 102 pénêtre dans la gorge 101 et s'appuie au fond de cette gorge. Cette disposition permet de rattraper les jeux, qui peuvent exister entre les différents éléments du mécanisme et permet en outre, grâce à l'appui du jonc 102 au fond de la gorge 101, d'assurer, lors de la rotation relative de l'élément tubulaire 3 et de l'étui externe 6 par rapport à la chemise 15 et à l'enveloppe 12, un fonctionnement "onctueux".

Dans la variante de la figure 2, le moyen de rattrapage de jeu et de freinage comporte également, comme dans la variante précédente, une gorge 201 portée par la base de l'enveloppe 12, gorge avec laquelle coopère un jonc porté par la base de l'élément tubulaire 3. Le positionnement de la gorge 201 et du jonc est le même que celui qui a été décrit pour la précédente variante, la seule différence étant la contexture du jonc. Dans cette variante, la section droite du jonc est constituée de deux lamelles élastiques 202a, 202b, qui s'appuient toutes les deux au fond de la gorge 201, laquelle a une section droite en demi-cercle comme dans le cas précédent. L'effet de ce moyen de rattrapage de jeu et de freinage est tout à fait similaire à celui obtenu pour la variante de la figure 1.

Le dispositif représenté sur la figure 5 est analogue à celui représenté sur la figure 2, sauf que le capuchon 6a supporté par l'étui 6 porte une pièce d'étanchéité interne 61 constituée par une jupe cylindrique externe 62 ayant un diamètre externe égal, au jeu nécessaire près,au diamètre interne du capuchon 6a, cette jupe 62 s'appuyant sur le fond du capuchon 6a. Cette jupe externe 62 entoure un plateau circulaire 63 disposé à une distance telle du fond du capuchon 6a qu'en position fermée il repose sur le bord 20 de la chemise 15. La paroi interne de la jupe 62 est munie de livres d'étanchéité annulaires 64 qui viennent au contact de la chemise 15. Une double jupe 65 fait saillie à partir du plateau 63 et vient en contact contre le rebord 20a du bord 20 de la chemise 15. On obtient ainsi pendant le stockage une excellente étanchéité, ce qui est très important lorsque le produit cosmétique sous forme de bâton est du rouge à lèvres. En effet les rouges à lèvres peuvent contenir des constituants volatils.

## Revendications

1. Dispositif pour appliquer un produit pâteux, notamment un produit cosmétique tel que du rouge à lèvres, présenté sous forme de bâton (2), comprenant : un élément tubulaire (3) à glissière(s) (4,5), dans lequel est monté coulissante une cupule (9) destinée à recevoir le bâton (2) de produit et comportant au moins un ergot (10,11) engagé dans la glissière (4,5) ; une enveloppe cylindrique (12) dans la paroi de laquelle est prévue au moins une rainure en hélice (13,14), cette enveloppe (12) étant emmanchée sur l'élément tubulaire (3) et étant retenue, sur ce dernier, par des moyens de butée à ses deux extrémités axiales, le(ou les) ergot(s) (10,11) de la cupule (9) étant engagé(s) dans la(les) rainure(s) en hélice (13,14) de l'enveloppe (12) ; et, éventuellement, une chemise extérieure (15), dans laquelle l'enveloppe (12) est bloquée pour former avec elle un ensemble (E), l'élément tubulaire (3) étant susceptible de tourner par rapport audit ensemble (E), le mécanisme étant tel que lorsque l'on fait tourner l'élément tubulaire (3) par rapport à l'enveloppe (12), la coopération du(ou des) ergot(s) (10,11), de la cupule (9) avec l'hélice de la(ou des) rainures(s) (13,14) provoque un mouvement axial de la cupule (9) et la sortie ou la rentrée du baton (2) de produit, selon le sens de rotation, par une extrémité de sortie (17) de l'élément tubulaire (3), l'élément tubulaire (3) étant équipé, sur sa paroi extérieure, vers son extrémité éloignée de l'extrémité de sortie (17), de moyens de butée inférieure (21) propres à prendre appui contre le bord adjacent (22) de l'enveloppe cylindrique (12) et/ou de la chemise (15), lorsque celles-ci ont été emmanchées sur l'élément tubulaire (3), l'enveloppe (12) étant maintenue, suivant une direction parallèle à la direction axiale, entre lesdits moyens de butée inférieure (21) et des moyens de butée supérieure (19) prévus à l'autre extrémité de l'élément tubulaire (3), au moins un moyen de rattrapage de jeu et de freinage du mécanisme étant interposé entre l'élément tubulaire (3) et l'ensemble (E), caractérisé par le fait que le moyen de rattrapage de jeu et de freinage est disposé entre l'élément tubulaire (3) et l'enveloppe (12), dans la zone comprise entre les moyens de butée inférieure (21) et l'extrémité de la (ou des) rainure(s) en hélice (13, 14), qui en est la plus proche, ladite extrémité de rainure(s) étant plus voisine de l'extrémité de sortie (17), que ne le sont les moyens de butée inférieure (21), que ce moyen de rattrapage de jeu et de freinage comporte une gorge annulaire (101, 201) de section droite semi-circulaire coopérant à frottement avec un organe mâle (102 ; 202a, 202b), qui y pénètre, la gorge (101, 201) étant pratiquée dans l'enveloppe (12) et l'organe mâle (102 ; 202a, 202b) étant porté par l'élément tubulaire (3).

2. Dispositif selon la revendication 1, caractérisé par le fait que l'organe mâle (102 ; 202a, 202b) est un jonc annulaire, continu ou discontinu.

3. Dispositif selon la revendication 2, caractérisé par le fait que la section droite du jonc (102) est triangulaire, la pointe du triangle s'appuyant au fond de ladite gorge (101).

4. Dispositif selon la revendication 2, caractérisé par le fait que le jonc est constitué de deux lamelles flexibles (202a, 202b) s'appuyant sur le fond de ladite gorge.

5. Dispositif selon l'une des revendications 1 à 4, muni d'un capuchon (6a) amovible, protecteur, caractérisé par le fait que le capuchon comporte une pièce d'étanchéité (61) qui vient en frottement étanche sur la chemise extérieure (15).

## Claims

1. A device for applying a pasty product, in particular a cosmetic product such as lipstick, presented in the form of a stick (2) comprising: a tubular element (3) with slides (4, 5) wherein a cup (9) is slidably mounted which is intended to receive the stick (2) of the product and comprising at least one stub (10, 11) engaged in the slide (4, 5); a cylindrical shell (12), in the wall whereof provision is made for at least one helical groove (13, 14), this shell (12) being fitted on the tubular element (3) and being retained on the latter by stop means at its two axial ends; the stub or stubs (10, 11) of the cup (9) being engaged in the helical groove or grooves (13, 14) of the shell (12); and optionally an outer sleeve (15), wherein the shell (12) is locked to form a unit (E) therewith, the tubular element (3) being capable of rotation relative to the said unit (E), the mechanism being such that when the tubular element (3) is caused to turn relative to the shell (12), the cooperation of the stub or stubs (10, 11) of the cup (9) with the helix of the groove or grooves (13, 14) produces an axial movement of the cup (9) and the emergence or retraction of the stick (2) of the product according to the direction of rotation via an outlet end (17) of the tubular element (3), the tubular element (3) being provided on its outer wall towards its end remote from the outlet end (17) with lower stop means (21) capable of bearing against the adjacent edge (22) of the cylindrical shell (12) and/or of the sleeve (15), when the latter have been fitted on the tubular element (3), the shell (12) being held in position along a direction parallel to the axial direction between the said lower stop means (21) and the upper stop means (19) provided at the other end of the tubular element (3), at least one means for absorbing the play and for braking the mechanism being interposed between the tubular element (3) and the unit (E), characterized in that the means for absorbing the play and for the braking is disposed between the tubular element (3) and the shell (12) in the zone comprised between the lower stop means (21) and the end of the helical groove or grooves (13, 14) which is the nearest, the said end of the groove(s) being nearer the outlet end (17) than the lower stop means (21), that this means for absorbing the play and for braking has an annular groove (101, 201) with a semi-circular cross-section cooperating by way of friction with a male element (102; 202a, 202b) which penetrates into it, the groove (101, 201) being cut in the shell (12), and the male element (102; 202a, 202b) being carried by the tubular element (3).

2. A device according to claim 1, characterized in that the male element (102; 202a, 202b) is a continuous or discontinuous annular retaining ring.

3. A device according to claim 2, characterized in that the cross-section of the retaining ring (102) is triangular, the tip of the triangle bearing on the bottom of the said groove (101).

4. A device according to claim 2, characterized in that the retaining ring is constituted by two flexible strips (202a, 202b) bearing on the bottom of the said groove.

5. A device according to one of claims 1 to 4, provided with a detachable protective cap 6a, characterized in that the cap includes a sealing component (61) which is disposed with a tight fit on the outer sleeve (15).

## Patentansprüche

1. Vorrichtung zum Auftragen eines pastösen Erzeugnisses, insbesondere eines kosmetischen Erzeugnisses, wie Lippenrot, das in Form eines Stiftes (2) vorliegt, umfassend: ein röhrenförmiges Bauteil (3) mit Führungen (4,5), in denen ein Napf (9) verschiebbar angebracht ist, der zur Aufnahme des Produktstiftes (2) dient und wenigstens einen in die Führung (4,5) eingreifenden Zapfen (10,11) aufweist; eine zylindrische Hülle (12), in deren Wand wenigstens eine Spiralnut (13,14) vorgesehen ist, wobei die Hülle (12) auf das röhrenförmige Bauteil (3) aufgesetzt ist und auf letzterem durch an ihren beiden axialen Enden vorgesehene Anschlagmittel eingefaßt ist, wobei der Vorsprung (oder die Vorsprünge) (10,11) des Napfes (9) in die Spiralnut(en) (13,14) der Hülle (12) eingesetzt ist (sind); und, gegebenenfalls, einen Außenmantel (15), in welchem die Hülle (12) festsitzt, um mit diesem eine Baugruppe (E) zu bilden, wobei das röhrenförmige Bauteil (3) um die Baugruppe (E) drehbar ist und der Mechanismus so ist, daß, wenn man das röhrenförmige Bauteil (3) um die Hülle (12) dreht, das Zusammenwirken des Vorsprungs (oder der Vorsprünge) (10,11) des Napfes (9) mit der Spirale der Nut(en) (13,14) eine axiale Bewegung des Napfes (9) und, je nach Drehrichtung, das Aus- oder Einfahren des Produktstiftes (2) durch ein Austrittsende (17) des röhrenförmigen Bauteils (3) hervorruft, wobei das röhrenförmige Bauteil (3) an seinem von dem Austrittsende (17) entfernten Ende auf seiner Außenwand mit unteren Anschlagmitteln (21) versehen ist, die an der benachbarten Kante (22) der zylindrischen Hülle (12) und/oder des Mantels (15) in Anlage kommen können, wenn diese auf das röhrenförmige Element (3) aufgesetzt sind, wobei die Hülle (12) in einer zur axialen Richtung parallelen Richtung zwischen den unteren Anschlagsmitteln (21) und am anderen Ende des röhrenförmigen Bauteils (3) vorgesehenen oberen Anschlagsmitteln (19) gehalten wird, wobei wenigstens ein Spielverringerungs- und Bremsmittel für den Mechanismus zwischen dem röhrenförmigen Element (3) und der Baugruppe (E) angeordnet ist, dadurch gekennzeichnet, daß das Spielverringerungs- und Bremsmittel zwischen dem röhrenförmigen Bauteil (3) und der Hülle (12) in einem zwischen den unteren Anschlagsmitteln (21) und dem Ende der Spiralnut(en) (13,14), je nachdem, welche von diesen die nächste ist, befindlichen Bereich angeordnet ist, wobei sich das Ende der Nut(en) näher als die unteren Anschlagsmittel am Austrittsende (17) befindet (befinden), daß das Spielverringerungs- und Bremsmittel eine Ringnut (101,201) mit halbkreisförmigem Querschnitt aufweist, die reibend mit einem in diese eindringenden Zapfen (102; 202a, 202b) zusammenwirkt, wobei die Nut (101, 201) in die Hülle (12) eingebracht ist und der Zapfen (102; 202a, 202b) auf dem röhrenförmigen Element (3) angebracht ist.

2. Vorrichtung gemäß Anspruch 1, dadurch gekennzeichnet, daß der Zapfen (102; 202a, 202b) ein kontinuierlicher oder diskontinuierlicher Ring ist.

3. Vorrichtung gemäß Anspruch 2, dadurch gekennzeichnet, daß der Querschnitt des Rings (102) dreieckig ist, wobei die Spitze des Dreiecks am Boden der Nut (101) anliegt.

4. Vorrichtung gemäß Anspruch 2, dadurch gekennzeichnet, daß der Ring aus zwei flexiblen Lamellen (202a, 202b) besteht, die an dem Boden der Nut aufliegen.

5. Vorrichtung gemäß einem der Ansprüche 1 bis 4, die mit einer abnehmbaren Schutzkappe (6a) versehen ist, dadurch gekennzeichnet, daß die Kappe ein Dichtungsteil (61) aufweist, das sich reibschlüssig auf den Außenmantel (15) setzt.
